# EUROPÄISCHE PATENTSCHRIFT

(11) **EP 0 938 403 B1**
(45) Veröffentlichungstag und Bekanntmachung des Hinweises auf die Patenterteilung: **06.02.2002**
(21) Anmeldenummer: 97948910.1
(22) Anmeldetag: 10.11.1997
(51) Int. Cl.: B25D 17/04, B25D 17/24

(54) **AN EINEM HANDGRIFF FÜHRBARES ARBEITSGERÄT**
WORKING TOOL THAT CAN BE GUIDED IN A GRAB HANDLE
OUTIL POUVANT ETRE GUIDE DANS UNE POIGNEE

(30) Priorität: 12.11.1996 DE 19646622
(43) Veröffentlichungstag der Anmeldung: 01.09.1999
(73) Patentinhaber: WACKER-WERKE GMBH & CO. KG, 80809 München (DE)
(72) Erfinder: KRAMP, Edith, D-81541 München (DE); BERGER, Rudolf, D-82031 Grünwald (DE); MAURER, Thomas, D-80995 München (DE)
(74) Vertreter: Hoffmann, Jörg Peter, Dr. Ing.
(86) Internationale Anmeldenummer: EP9706242
(87) Internationale Veröffentlichungsnummer: WO9821014

(56) Entgegenhaltungen:
- EP-A- 0 206 981
- WO-A-81/03518
- WO-A-93/25352
- GB-A- 2 297 514
- US-A- 4 282 938
- PATENT ABSTRACTS OF JAPAN vol. 014, no. 042 (M-0925), 25.Januar 1990 & JP 01 274973 A (SHIBAURA ENG WORKS CO LTD), 2.November 1989,

## Beschreibung

Die Erfindung betrifft ein an einem Handgriff führbares Arbeitsgerät mit einem von einem integrierten Kraftantrieb angetriebenen Arbeitskörper zum schlagenden, stampfenden oder vibrierenden Beaufschlagen eines zu bearbeitenden Materials, insbesondere Stampfer, Vibrationsplatte oder Vibrationswalze zur Bodenverdichtung oder Hammer für Aufbruch- und/oder Bohrarbeiten.

Bei derartigen Geräten ist die Übertragung der Schläge oder Vibrationen auf den Handgriff nicht nur unangenehm, sondern auch gesundheitschädlich, weshalb die Arbeitszeit entsprechend der Intensität dieser Einwirkung begrenzt ist. Man ist deshalb bemüht, die Schwingungen des Handgriffs möglichst gering zuhalten.

Hierzu ist bisher nur eine passive Schwingungsreduzierung durch Feder-Dämpfer-Elemente und träge Massen bekannt, was mit dem Nachteil verbunden ist, daß eine hohe Schwingungsreduzierung nur über große Federwege möglich ist, was seinerseits wieder die Führbarkeit des Arbeitsgeräts beeinträchtigt, und daß ein guter Wirkungsgrad der Schwingungsreduzierung erst bei hohen Frequenzverhältnissen ω_{Err}/ω_{Eig} erreicht wird.

Aus der EP-A-206 981 ist ein Handwerkzeug mit einem Schwingungserreger bekannt, an dem ein parallel zur Hauptschwingungsachse zwischen zwei Anschlägen begrenzt verschiebbarer Handgriff befestigt ist. Der in Vorschubrichtung des Handwerkzeugs angeordnete Anschlag des Handgriffs ist als Elektromagnet ausgebildet, wobei der Elektromagnet mit im wesentlichen konstant bleibendem Gleichstrom betrieben wird und eine Kraft erzeugt, die dem Andruck durch den Bediener entgegenwirkt. Die Kraft des Elektromagneten ist regelbar, um eine Anpassung an die von der Lage des Handwerkzeugs abhängigen Verhältnisse zu ermöglichen.

Der Erfindung liegt die Aufgabe zugrunde, diese Nachteile der bisher üblichen Schwingungsreduzierung am Handgriff zu überwinden, d.h. eine Schwingungsreduzierung ohne große Federwege und auch bei niedrigen Frequenzverhältnissen mit gutem Wirkungsgrad zu erreichen.

Die Lösung dieser Aufgabe besteht bei einem Arbeitsgerät der eingangs genannten Art darin, daß der Handgriff durch mindestens ein einer Vibrationsübertragung auf ihn entgegenwirkendes, aktiv gesteuertes oder geregeltes Kompensationsglied, das in Abhängigkeit von der zu ihm übertragbaren, im und/oder am Arbeitsgerät entstehenden Vibration eine kompensierende Kraft und/oder Bewegung in dem potentiellen Vibrationsübertragungsweg vom Ent-stehungsort der Vibration zu ihm erzeugt, aktiv schwingungs-gedämpft ist.

Als Ergebnis wird über das gesamte Frequenzband ein hoher, vom Anpreßdruck unabhängiger Wirkungsgrad der Schwingungsreduzierung erreicht. Die Führbarkeit des Arbeitsgeräts wird nicht durch weiche Feder-Dämpfer-Elemente beeinträchtigt. Es sind keine großen trägen Massen erforderlich, die sich auf das Gesamtgewicht des Geräts auswirken, und außerdem werden unerwünschte Resonanzerscheinungen vermieden.

Vorteilhafte Ausgestaltungen der Erfindung ergeben sich aus den Unteransprüchen.

Die Erfindung wird nachstehend anhand der in der Zeichnung dargestellten Ausführungsbeispiele noch näher erläutert.

Es zeigt:
- Fig. 1: einen Schnitt durch einen erfindungsgemäß ausgebildeten Aufbruch- oder Bohrhammer,
- Fig. 2: einen Detailschnitt durch das den Handgriff aufweisende Ende des Hammers in größerem Maßstab und
- Fig. 3: eine schematische Übersicht über unterschiedliche Ausführungsformen eines erfindungsgemäßen Geräts.

In den Fig. 1 und 2 ist ein erfindungsgemäß gestalteter Aufbruch- und/oder Bohrhammer H dargestellt, der einen Handgriff GR mit einer Stromzuführung S und einem mittels eines Tasters TA betätigbaren Ein-Aus-Schalter EA aufweist. Im Handgriff GR ist eine Regelungs- und Steuerungseinheit RSE untergebracht, deren Funktion nachfolgend noch erläutert wird. Über ein erstes, ein erstes Feder-Dämpfer-Element FD1 aufweisendes Gelenk G1 und ein zweites, ein zweites Feder-Dämpfer-Element FD2 aufweisendes Gelenk G2 mit quer zur Schlagrichtung des Werkzeugs und zueinander parallel verlaufenden Gelenkachsen ist mit dem Handgriff GR ein Träger T verbunden, an den über einen ersten elektromagnetisch betätigbaren Aktor A1 und einen zweiten elektromagnetisch betätigbaren Aktor A2 ein relativ zum Träger T und zum Handgriff GR bewegliches Hammergehäuse HG angeschlossen ist, in dem ein Antriebsmotor M und eine durch dieses antreibbare Aufnahme WA für ein nicht gezeigtes Schlagwerkzeug angeordnet sind. Die Wirkungsrichtung der Aktoren A1 und A2 verläuft parallel zur Schlag- bzw. Führungsrichtung des Werkzeugs. Außerdem trägt das Hammergehäuse HG einen Hilfsgriff FG zur besseren Führung des Werkzeugs.

Am Hammergehäuse HG ist ein Eingangssensor S1 angebracht, der geeignet ist, die Vibration des Hammergehäuses zu messen und ein erstes, von der Vibration des Hammergehäuses HG in der Führungsrichtung des Werkzeugs abhängiges Meßsignal I₁ an die Regelungs- und Steuereinheit RSE abzugeben.

Ein Fehlersensor S2 ist am Träger T angebracht. Er ist geeignet, ein von der Vibration des Handgriffs GR in dieser Führungsrichtung abhängiges Signal I₂ an die Regelungs-und Steuereinheit RSE abzugeben.

Aufgrund der Eingangssignale I₁ und I₂ werden von der Regelungs-und Steuereinheit RSE die Aktoren A1 und A2 derart aktiviert, daß ihre Schwingungsamplituden in Gegenphase zur Vibration des Hammergehäuses HG gesteuert sind und in ihrer Größe möglichst weitgehend der Größe der Vibration des Hammergehäuses entsprechen. Die Vibrationsbewegung des Hammergehäuses HG wird so durch die entgegengesetzt gerichtete Vibrationsbewegung an den Aktoren A1 und A2 kompensiert und dadurch zumindest großenteils vom Handgriff GR ferngehalten.

Statt die Vibrationsbewegung des Hammergehäuses durch eine entsprechende, von den weggebenden Aktoren A1 und A2 erzeugte Gegenbewegung zu kompensieren, kann auch die sonst die Vibrationsbewegung des Hammergehäuses erzeugende Kraft durch eine entgegengesetzt gerichtete Ausgleichskraft kompensiert bzw. neutralisiert werden und dadurch das Entstehen einer Vibrationsbewegung überhaupt unterdrückt werden. Hierzu sind statt weggebender Aktoren krafterregende Aktoren einzusetzen.

Die Fig. 3 zeigt mögliche Ausführungsformen von Hämmern mit weggebenden Aktoren A_{w} und kraftgebenden Aktoren Aₖ, wobei auch die Zahl der Aktoren A variiert.

In Fig. 3 ist in der oberen Reihe links ein Hammer dargestellt, bei welchem das Hammergehäuse über daran angebrachte, in den Handgriff eingreifende Führungsstäbe in Schwingungsrichtung des Werkzeugs am Handgriff geführt ist. Zwischen Handgriff GR und Hammergehäuse HG ist ein weggebender Aktor A_{w} angeordnet und mit beiden verbunden, der die Relativbewegung zwischen beiden so steuert, daß der Handgriff praktisch in Ruhe bleibt.

Bei der mittleren Ausführungsform in der ersten Reihe sind die Führungen entbehrlich, weil Handgriff und Hammergehäuse durch zwei parallel im gegenseitigen Abstand angeordnete, weggebende Aktoren A_{w} verbunden sind.

Die rechte Ausführungsform in der ersten Reihe zeigt zwei Paare von Aktoren, wobei jedes Paar aus einem in Führungsrichtung des Schlagwerkzeug wirkenden, weggebenden Aktor A_{w} und einem quer dazu wirkenden, weggebenden Aktor A_{w} besteht, um auch in dieser Querrichtung wirkende Vibrationen kompensieren zu können.

Der in der mittleren Reihe links gezeigte Hammer H ist mit einem weggebenden Aktor A_{w} versehen, der, wie schematisch dargestellt, unmittelbar zwischen dem im Hammergehäuse befindlichen schwingungserregenden Hammerteil VQ (VQ = Vibrationsquelle), von dem die Vibration ausgeht, und den weiteren Teilen des Hammers H wirkt, so daß der Handgriff GR fest mit dem Hammergehäuse HG verbunden sein kann.

Die mittlere Ausführungsform in der mittleren Reihe entspricht in der Gesamtanordnung der vorstehend beschriebenen Ausführungsorm mit dem Unterschied, daß der Aktor ein kraftgebender Aktor Aₖ ist, der auf diese weiteren Teile des Hammers eine gesteuerte kompensierende Kraft ausübt, die der von dem schwingenden Teil VQ des Hammers H ausgehenden, auf diese einwirkenden Kraft entgegenwirkt.

Die linke Ausführungsform in der unteren Reihe ist eine der vorstehend beschriebenen Ausführungsform mit krafterregenden Aktor Aₖ entsprechende Variante, bei welcher die Führung des Hammergehäuses der linken Ausführungsform in der oberen Reihe entspricht und der Aktor Aₖ die Kraft kompensiert, die von der Führung her auf den Handgriff GR wirkt und diesen in Vibration versetzen möchte, so daß der Handgriff GR praktisch in Ruhe bleibt.

Die rechte Ausführungsform in der unteren Reihe entspricht der darüber gezeigten Ausführungsform in der mittleren Reihe mit dem Unterschied, daß zusätzlich ein krafterregender Aktor Aₖ zur Kompensation der quer zur Führungsrichtung auftretenden Kräfte vorgesehen ist, die von dem schwingenden oder vibrierenden Hammerteil VQ ausgehen und Schwingungen oder Vibrationen der weiteren Teile des Hammers H erregen möchten.

Die rechte Variante in der mittleren Reihe unterscheidet sich von allen anderen Ausführungsformen dadurch, daß das Griffstück des Handgriffs steuerbar formveränderlich gestaltet ist und die Formveränderung in die Vibrationen des Hammergehäuses HG kompensierender Weise abhängig von den auf das Griffstück vom Hammer her einwirkenden, auf eine bekannte Weise gemessenen Kräften gesteuert wird.

## Patentansprüche

1. An einem Handgriff führbares Arbeitsgerät mit einem von einem integrierten Kraftantrieb angetriebenen Arbeitskörper zum schlagenden, stampfenden oder vibrierenden Beaufschlagen eines zu bearbeitenden Materials, insbesondere Stampfer, Vibrationsplatte oder Vibrationswalze zur Bodenverdichtung oder Hammer für Aufbruch- und/oder Bohrarbeiten, **dadurch gekennzeichnet, daß** der Handgriff durch mindestens ein einer Vibrationsübertragung auf ihn entgegenwirkendes, aktiv gesteuertes oder geregeltes Kompensationsglied (A1, A2; Aₖ, A_{w}) ,das in Abhängigkeit von der zu ihm übertragbaren, im und/oder am Arbeitsgerät (H) entstehenden Vibration, eine kompensierende Kraft und/oder Bewegung in dem potententiellen Vibrationsübertragungsweg vom Entstehungsort (VQ) der Vibration zu ihm erzeugt, aktiv schwingungsgedämpft ist.

2. Arbeitsgerät nach Anspruch 1, **gekennzeichnet durch** mehrere, in dem potentiellen Vibrationsübertragungsweg seriell und/oder parallel zueinander wirkende aktiv geregelte Kompensationsglieder (A1, A2; Aₖ, A_{w}).

3. Arbeitsgerät nach Anspruch 1, **dadurch gekennzeichnet, daß** mehrere in gleicher Richtung wirkend angeordnete Kompensationsglieder (A1, A2; Aₖ, A_{w}) parallel zueinander vorgesehen sind.

4. Arbeitsgerät nach einem der vorhergehenden Ansprüche, **dadurch gekennzeichnet, daß** die Kompensationsglieder (Aₖ, A_{w}) in mindestens zwei verschiedenen Richtungen wirken und in den einzelnen Richtungen gesondert aktiv geregelt sind.

5. Arbeitsgerät nach einem der vorhergehenden Ansprüche, **dadurch gekennzeichnet, daß** in dem potentiellen Vibrationsübertragungsweg auch passive Dämpfungsglieder (G1, G2) vorhanden sind.

6. Arbeitsgerät nach einem der vorhergehenden Ansprüche, **dadurch gekennzeichnet, daß** der Griffteil (GRT) des Handgriffs in Abhängigkeit von der zu ihm übertragbaren, im und/oder am Arbeitegerät (H) entstehenden Vibration geregelt formveränderbar ist.

7. Arbeitsgerät nach einem der vorhergehenden Ansprüche, **dadurch gekennzeichnet, daß**
- das Arbeitsgerät ein Aufbruch- und/oder Bohrhammer ist;
- ein gegen das Hammergehäuse (HG) abgefederter Handgriff (GR) vorgesehen ist; und daß
- zwischen dem Hammergehäuse und dem Handgriff (GR) mindestens ein Aktor (A1, A2) angeordnet ist, der in Richtung der zur Führung des Hammers (H) stattfindenden Kraftübertragung schwingungsfähig ist und dessen Schwingungsamplitude in Abhängigkeit von einem ersten, der Größe der Vibration des Hammergehäuses (HG) in dieser Richtung entsprechenden Meßsignal (I₁) und/ oder einem zweiten, der Vibration des Handgriffs (GR) in dieser Richtung entsprechenden Meßsignal (I₂) von einer Regelungs- und Steuereinheit (RSE) in Gegenphase zur Vibration des Hammergehäuses (HG) gesteuert ist.

8. Arbeitsgerät nach Anspruch 7, dessen Handgriff (GR) über im gegenseitigen Abstand in Richtung quer zur Hammerlängsachse angeordnete Gelenke (G1, G2) mit dem Hammergehäuse (HG) verbunden ist, **dadurch gekennzeichnet, daß** der mindestens eine Aktor (A1, A2) zwischen einem Gelenk (G1, G2) und dem Hammergehäuse (HG) angeordnet ist.

9. Arbeitsgerät nach Anspruch 8, **dadurch gekennzeichnet, daß** zwischen jedem Gelenk (G1, G2) und dem Hammergehäuse (HG) ein gemäß Anspruch 7 eingerichteter und gesteuerter Aktor (A1, A2) eingefügt ist.

10. Arbeitsgerät nach Anspruch 8 und 9, **dadurch gekennzeichnet, daß** die Gelenke (G1, G2) starr an einem gemeinsamen Träger (T) angebracht sind, der über die Aktoren (A1, A2) an das Hammergehäuse (HG) angeschlossen ist.

11. Arbeitsgerät nach einem der Ansprüche 7 bis 10, **dadurch gekennzeichnet, daß** die Aktoren (A1, A2) als elektromagnetische Weggeber ausgeführt sind.

12. Arbeitsgerät nach einem der Ansprüche 7 bis 11, **dadurch gekennzeichnet, daß** die Gelenke (G1, G2) in Grenzen elastisch derart ausgeführt sind, daß sie auch als passive, elastische Dämpfungsglieder in dem Vibrationsübertragungsweg vom Hammergehäuse (HG) zum Handgriff (GR) wirken.

## Claims

1. Working tool which can be guided using a handle and which comprises a working body which is driven by an integrated mechanical drive for the purpose of beating, stamping or vibrating a material which is to be worked, in particular a stamp-hammer, vibrating plate or vibrating roller for the purpose of soil-compaction or hammers for breaking-up and/or drilling work, **characterised in that** the handle is actively vibration-damped by means of at least one actively controlled or regulated compensation member (A1, A2; A_{K}, A_{W}) which counteracts the transmission of vibrations on to the said handle and which, in dependence upon the vibration which can be transmitted thereto and is generated in and/or on the working tool (H), generates a compensating force and/or movement in the potential vibration transmission path from the site (VQ), at which the vibration is produced, to said handle.

2. Working tool according to claim 1, **characterised by** several actively regulated compensation members (A1, A2; A_{K}, A_{W}) which are effective in the potential vibration transmission path serially and/or in parallel with each other.

3. Working tool according to claim 1, **characterised in that** several compensation members (A1, A2; A_{K}, A_{W}) which are disposed so as to be effective in the same direction are provided in parallel with each other.

4. Working tool according to any one of the preceding claims, **characterised in that** the compensation members (A_{K}, A_{W}) are effective in at least two different directions and are actively regulated in a separate manner in the individual directions.

5. Working tool according to any one of the preceding claims, **characterised in that** passive damping members (G1, G2) are also provided in the potential vibration transmission path.

6. Working tool according to any one of the preceding claims, **characterised in that** the shape of the grip portion (GRT) of the handle can be changed in a controlled manner in dependence upon the vibration which can be transmitted thereto and is produced in and/or on the working

7. Working tool according to any one of the preceding claims, **characterised in that**
- the working tool is a breaking-up and/or drilling hammer;
- a handle (GR) is provided which is spring-mounted with respect to the housing; and that
- between the hammer housing and the handle (GR) there is provided at least one actuator (A1, A2) which can vibrate in the direction of the transmission of force which takes place for guiding the hammer (H) and whose vibration amplitude is controlled, in dependence upon a first measurement signal (I₁) which corresponds to the magnitude of the vibration of the hammer housing (HG) in this direction and/or upon a second measurement signal (I₂) which corresponds to the vibration of the handle (GR) in this direction, by a regulating and control unit (RSE) in counter-phase to vibrate the hammer housing (HG).

8. Working tool according to claim 7, of which the handle (GR) is connected to the hammer housing (HG) by way of joints (G1, G2) which are disposed at a mutual spaced interval in the direction transverse to the longitudinal axis of the hammer, **characterised in that** the at least one actuator (A1, A2) is disposed between a joint (G1, G2) and the hammer housing (HG).

9. Working tool according to claim 8, **characterised in that** an actuator (A1, A2) which is configured and controlled in accordance with claim 7 is introduced between each joint (G1, G2) and the hammer housing (HG).

10. Working tool according to claim 8 and 9, **characterised in that** the joints (G1, G2) are rigidly attached to a common support (T) which is connected to the hammer housing (HG) by way of the actuators (A1, A2).

11. Working tool according to any one of the claims 7 to 10, **characterised in that** the actuators (A1, A2) are designed as electromagnetic path sensors.

12. Working tool according to any one of the claims 7 to 11, **characterised in that** the joints (G1, G2) are designed to a certain extent in an elastic manner such that they are also effective as passive, elastic damping members in the vibration transmission path from the hammer housing (HG) to the handle (GR).

## Revendications

1. Outil pouvant être guidé par une poignée, comportant un corps de travail, entraîné par un dispositif d'entraînement mécanique intégré, pour soumettre une matière à usiner à des percussions, un damage ou des vibrations, en particulier pilon, plaque vibrante ou rouleau vibrant pour le compactage du sol ou marteau pour des travaux de défonçage et/ou de forage, **caractérisé en ce que** la poignée est activement amortie en oscillations par au moins un organe de compensation (A1, Z2 ; A_{K}, A_{W}) qui s'oppose aux vibrations qui lui sont transmises, qui est commandé ou régulé activement et qui produit, en fonction de la vibration qui peut lui être transmise et qui se forme dans et/ou sur l'outil (H), une force et/ou un mouvement compensatoires dans la voie de transmission potentielle de la vibration, depuis l'emplacement de formation (VQ) de la vibration jusqu'à la poignée.

2. Outil selon la revendication 1, **caractérisé par** plusieurs organes de compensation (A1, Z2 ; Aₖ, A_{w}) régulés activement et agissant en série et/ou en parallèle entre eux dans la voie potentielle de transmission de la vibration.

3. Outil selon la revendication 1, **caractérisé en ce que** sont prévus plusieurs organes de compensation (A1, Z2 ; Aₖ, A_{w}) disposés de manière à agir dans la même direction.

4. Outil selon l'une des revendications précédentes, **caractérisé en ce que** les organes de compensation (A_{K}, A_{w}) agissent dans au moins deux directions différentes et sont régulés activement et séparément dans les différentes directions.

5. Outil selon l'une des revendications précédentes, **caractérisé en ce que** dans la voie potentielle de transmission de la vibration sont prévus aussi des organes d'amortissement passifs (G1, G2).

6. Outil selon l'une des revendications précédentes, **caractérisé en ce que** la partie de préhension (GRT) de la poignée est déformable de manière réglée en fonction de la vibration qui se forme dans et/ou sur l'outil (H) et qui peut lui être transmise.

7. Outil selon l'une des revendications précédentes, **caractérisé en ce que**
- l'outil est un marteau piqueur et/ou un marteau perforateur ;
- il est prévu une poignée (GR) suspendue élastiquement par rapport au boîtier (HG) du marteau ; et **en ce que**
- il est disposé entre le boîtier du marteau et la poignée (GR) au moins un actionneur (A1, A2) qui peut osciller dans la direction de la transmission des forces qui se produit pour le guidage du marteau, et dont l'amplitude d'oscillation est commandée, en fonction d'un premier signal de mesure (I₁), correspondant à la grandeur de la vibration du boîtier de marteau (HG) dans cette direction et/ou d'un deuxième signal de mesure (I₂) correspondant à la vibration de la poignée (GR) dans cette direction, par une unité de régulation et de commande (RSE) en contre-phase par rapport à la vibration du boîtier de marteau (HG).

8. Outil selon la revendication 7 -dont la poignée (GR) est reliée au boîtier de marteau (HG), par des articulations (G1, G2) disposées à distance réciproque dans la direction transversale à l'axe longitudinal du marteau, **caractérisé en ce que** le ou les actionneurs (A1, A2) sont disposés entre une articulation (G1, G2) et le boîtier de marteau (HG).

9. Outil selon la revendication 8, **caractérisé en ce qu'**un actionneur (A1, A2) aménagé suivant la revendication 7 et commandé, est inséré entre chaque articulation (G1, G2) et le boîtier de marteau (HEG).

10. Outil selon les revendications 8 et 9, **caractérisé en ce que** les articulations (G1, G2) sont montées rigidement sur un support (T) commun qui est raccordé au boîtier de marteau (HG), par les actionneurs (A1, A2).

11. Outil selon l'une des revendications 7 à 10, **caractérisé en ce que** les actionneurs (A1, A2) sont réalisés en tant que capteurs de distance électromagnétiques.

12. Outil selon l'une des revendications 7 à 11, **caractérisé en ce que** les articulations (G1, G2) sont réalisées élastiques dans une mesure limitée, de manière qu'elles agissent aussi en tant qu'organes d'amortissement passifs et élastiques dans la voie de transmission des vibrations du boîtier de marteau (HG) à la poignée (GR).
